# FASCICULE DE BREVET EUROPEEN

(11) **EP 2 653 821 B1**
(45) Date de publication et mention de la délivrance du brevet: **10.06.2015**
(21) Numéro de dépôt: 13163589.8
(22) Date de dépôt: 12.04.2013
(51) Int. Cl.: F41A 21/30

(54) **Dispositif réducteur de bruit pour arme à feu**
Schalldämpfer für eine Waffe
Sound suppressor for firearm

(30) Priorité: 18.04.2012 FR 1253563
(43) Date de publication de la demande: 23.10.2013
(73) Titulaire: Maraux, Christophe, 40500 Eyres-Moncube (FR); MRX Aero Systems, 40500 Eyres-Moncube (FR)
(72) Inventeur: Maraux, Christophe, 40500 Eyres-Moncube (FR)
(74) Mandataire: Aupetit, Muriel J. C.

(56) Documents cités:
- US-A- 3 667 570
- US-A1- 2008 148 928

## Description

L'invention concerne un dispositif réducteur ou modérateur de bruit, destiné à être associé à une arme à feu, et plus particulièrement est relative à un système d'écoulement et échappement des gaz.

L'invention sera plus particulièrement décrite en regard d'armes à feu semi-automatiques ou automatiques, sans toutefois y être limitée.

Un silencieux permet en étant monté à l'extrémité d'une arme feu de réduire les sons produits par l'arme et d'en diminuer le recul, en assurant la détente des gaz ayant servi à la projection du projectile.

Un silencieux est généralement formé d'un corps cylindrique dont une extrémité est adaptable sur la bouche du canon de l'arme, l'intérieur du corps constituant une chambre de décompression des gaz et étant pourvu de chicanes ralentissant l'écoulement des gaz tout en ménageant un passage pour la sortie du projectile.

En raison de la cadence des tirs relatifs aux armes automatiques, les silencieux sont soumis à un risque élevé de surpression par accumulation des gaz et de hausse importante de température.

Or ces deux phénomènes induisent plusieurs inconvénients, notamment :
- une dégradation des matériaux constitutifs du silencieux ;
- une augmentation de la pression appliquée sur les parties mobiles de l'arme (culasse et chargeur) ;
- une remontée des gaz vers la culasse de l'arme.

Ces effets peuvent engendrer une dégradation irréversible du silencieux, voire de l'arme, et/ou un encrassement des parties mobiles de l'arme conduisant à des dysfonctionnements tels que l'enrayage de la culasse alors même que le chargeur poursuit son cycle de réarmement en munitions, ce qui constitue un risque notable pour l'utilisateur.

Il est connu du brevet américain US 3 667 570 et de la demande de brevet américain US 2008/0148928, des silencieux comprenant des moyens d'échappement des gaz en cas de surpression détectée. En particulier, le second document propose un orifice d'échappement obturable par une bille mobile montée sur un ressort. L'orifice s'ouvre par retrait de la bille en cas de surpression détectée, les gaz repoussant la bille montée sur le ressort.

L'invention a pour but de fournir une solution différente de l'art antérieur cité.

En particulier, l'invention propose un dispositif réducteur de bruit ou silencieux comportant des moyens d'écoulement de gaz, qui n'engendre pas les inconvénients précités, en particulier qui s'adapte aux montées en température et pression au sein de l'arme et du silencieux, en permettant une utilisation soutenue de l'arme sans démontage du silencieux, tout en préservant de façon optimale la fonction du silencieux de réduction du bruit.

L'invention est donc relative à un dispositif réducteur de bruit destiné à être associé à une arme à feu, comportant un corps cylindrique doté d'un passage central continu pour la traversée du projectile, des moyens d'écoulement de gaz aptes à évacuer au moins une partie des gaz via des moyens obturables d'échappement, des moyens de fermeture assurant l'obturation ou l'ouverture des moyens obturables d'échappement, et des moyens de déclenchement actionnant les moyens de fermeture. Le dispositif est caractérisé en ce que les moyens de déclenchement sont aptes à être mis en oeuvre lorsqu'une valeur de seuil de température est atteinte.

La solution technique de l'invention est ainsi dépendante non pas d'une surpression détectée des gaz mais de la détection d'une montée en température au sein du corps du silencieux.

Les moyens de déclenchement sont avantageusement formés d'au moins une pièce apte à se déformer sous l'effet de la température, procurant des moyens mécaniques robustes et simples de mises en oeuvre. A titre d'exemple, une telle pièce est une pièce métallique du type bilame. D'autres pièces pourraient être utilisées sans sortir du cadre de l'invention, telles qu'à base de matériaux dits à mémoire de forme.

Le terme cylindrique quand au corps du silencieux englobe tout type de section, circulaire, carrée ou autre.

Selon une caractéristique, les moyens obturables d'échappement font partie de moyens complémentaires d'échappement distincts des moyens d'échappement formé par l'extrémité distale du passage central dudit dispositif.

Par conséquent, l'évacuation des gaz ne se fait pas par la seule extrémité du dispositif depuis laquelle sort le projectile ; en cas de température et pression trop importante, les gaz chauds s'échappent par des moyens supplémentaires que sont les moyens obturables d'échappement, ces moyens ne s'ouvrant qu'en réponse à la détection d'une température considérée comme représentant un risque pour l'utilisateur de l'arme à feu à laquelle est destiné ledit dispositif réducteur de bruit.

Les moyens obturables d'échappement sont agencés de sorte à évacuer les gaz radialement et/ou axialement par rapport au corps du dispositif.

De préférence, ces moyens obturables d'échappement sont agencés au moins à proximité d'une extrémité distale du corps du dispositif et correspondant à l'extrémité destinée à être connectée à la bouche du canon de l'arme à feu.

Tel qu'indiqué plus haut selon l'invention, les moyens de déclenchement agissent sur les moyens de fermeture sous l'effet de la température. En se déformant et par coopération avec les moyens de fermeture, les moyens de déclenchement actionnent lesdits moyens de fermeture pour les mouvoir en rotation ou translation.

Lesdits moyens de déclenchement engendrent par exemple une action de compression sur les moyens de fermeture pour les rendre mobiles. En variante, par un autre agencement des moyens de déclenchement au regard des moyens de fermeture, les moyens de déclenchement sont destinés à exercer une traction sur lesdits moyens de fermeture pour les rendre mobiles.

Avantageusement, les moyens obturables d'échappement comprennent au moins une lumière d'évacuation obturable, de préférence une pluralité de lumière, les moyens de déclenchement étant mis en oeuvre lorsqu'une valeur de seuil de température est atteinte.

La ou les lumières d'évacuation et les moyens de déclenchement forment ainsi une vanne de décharge assurant la mise à la fuite des gaz chauds contenus dans le corps du dispositif. Cette vanne de décharge est mise en oeuvre automatiquement lorsque la température intérieure du corps du dispositif est trop importante.

Avantageusement, les moyens de déclenchement sont appropriés pour engendrer l'ouverture lorsqu'une valeur seuil de température est atteinte. Cette température seuil dépendra notamment de la nature des moyens de déclenchement, du type d'arme (de la longueur du canon), du calibre de l'arme, des munitions. Elle est par exemple de 350°C.

Les moyens de fermeture ou d'obturation des moyens obturables d'échappement (les lumières d'évacuation) consistent avantageusement en une paroi délimitant une chambre d'expansion des gaz, cette paroi étant mobile en rotation ou translation et apte à obturer ou dégager les lumières d'évacuation.

Ainsi, le dispositif comporte une chambre d'expansion mobile par translation ou rotation, et coopérant avec les moyens de déclenchement qui sont aptes à actionner le mouvement de la chambre afin que les lumières ne soient pas fermées et communiquent avec l'intérieur de la chambre.

Selon un exemple de réalisation, le corps du dispositif présente sa paroi dotée des lumières d'évacuation, un passage pour projectile agencé à l'intérieur du corps, une chambre d'expansion des gaz entourant le passage et apte à communiquer avec les lumières ou à les obturer, un fourreau enveloppant tout ou partie dudit corps et ménageant avec ledit corps une chambre cylindrique d'évacuation qui d'une part communique avec les lumières et d'autre part débouche librement sur l'extérieur, en particulier en une extrémité distale ou proximale dudit corps. De préférence, la chambre d'évacuation comprend des moyens de ralentissement d'écoulement de gaz du type chicanes.

Cette chambre d'évacuation cylindrique s'étendant longitudinalement au corps du système d'échappement et donc du dispositif, procure un écoulement des gaz hors du dispositif et non leur sortie brutale, garantissant la fonction de réduction de bruit. Son volume est adapté au type d'arme à feu auquel est destiné le silencieux.

La chambre d'évacuation est reliée à la chambre d'expansion par la ou les lumières des moyens d'échappement et par des orifices d'échappement agencés dans la paroi cylindrique de la chambre, les moyens de fermeture commandés par les moyens de déclenchement assurant la mise en regard ou non des lumières avec les orifices d'échappement. Les moyens de fermeture sont avantageusement formés par la paroi de ladite chambre d'expansion au niveau des zones pleines dépourvues d'orifices d'échappement.

Aussi la chambre d'expansion est-elle mobile par translation ou rotation, les moyens de déclenchement actionnant le mouvement de la chambre afin que les lumières ne soient pas fermées et communiquent avec l'intérieur de la chambre d'expansion lors de la détection d'une température trop importante.

Avantageusement, les moyens de déclenchement sont constitués d'au moins un bilame thermostatique apte à se déformer en fonction de la température.

Les moyens de déclenchement, tels que les bilames, sont aptes à mouvoir par rotation ou translation les moyens de fermeture des lumières d'évacuation, en particulier en appuyant par compression contre les moyens de fermeture.

Le type de bilame (nature des matériaux du bilame, sa forme, ses dimensions) et leur nombre seront choisis en fonction de la température de seuil visée et de la force de compression à exercer pour assurer le mouvement de la chambre d'expansion. Le calibre de l'arme concernée jouera bien entendu un rôle.

De préférence, le bilame est apte à exercer une force de pression lorsqu'il se déforme d'au moins 1 daN. Il présente par exemple une épaisseur de l'ordre de 0,5 mm.

A titre d'exemple, un bilame du commerce sera choisi, tel que le produit de référence commerciale IN540 de la société Aperam Imphy.

Le bilame peut avoir une forme de rondelle, et être à retournement brusque, en particulier pour assurer un mouvement par translation des moyens de fermeture (la chambre d'expansion).

En variante, il peut avoir une forme en spirale, en particulier pour engendrer un mouvement de rotation de la chambre.

De préférence les moyens de déclenchement, en particulier le ou les bilames, sont situés en dehors de la chambre d'expansion des gaz du système d'échappement afin que les gaz contenant des particules corrosives ne les détériorent pas.

Selon une caractéristique avantageuse, le dispositif réducteur de bruit comporte une partie réducteur de bruit de forme cylindrique et du type usuel, tel que doté de chicanes, et les moyens obturables d'échappement associés aux moyens de déclenchement forment un système d'échappement obturable de gaz de corps cylindrique, ladite partie réducteur de bruit étant agencée dans le prolongement du système d'échappement en lui étant couplée de manière amovible ou non.

L'invention est également relative à une arme à feu comprenant le dispositif réducteur et d'échappement des gaz ci-dessus, le dispositif étant connecté à la bouche du canon de l'arme.

Le dispositif peut également être rapporté autour d'un cache-flamme d'arme à feu.

Lorsque le système d'échappement est amovible d'une partie de réducteur de bruit usuel destinée à être accouplée à une arme, le système forme alors une unité d'interface amovible entre l'arme et le réducteur de bruit usuel, permettant au système d'échappement de l'invention de s'adapter aux silencieux existants.

Le dispositif réducteur de bruit ou le système d'échappement comprend une extrémité distale dont les caractéristiques sont appropriées pour coopérer avec une arme à feu, par exemple par vissage, tandis que son extrémité opposée peut être prolongée par une partie de silencieux usuel à chicanes, ou bien comprend des moyens de coopération mutuelle pour être accouplée à un silencieux existant.

Le dispositif réducteur de bruit ou le système d'échappement présente des dimensions en longueur et en diamètre adaptées à l'arme à laquelle le dispositif est destiné et est en rapport également avec le volume du corps dudit dispositif. En considérant son intégration ou son accouplement à un dispositif de réduction de bruit du type habituel, le système d'échappement sera adapté.

Dans la suite de la description, les termes « amont», « aval», s'entendent en qualifiant des éléments du dispositif dans le cadre de la mise en oeuvre normale du dispositif avec une arme à feu, l'amont étant situé du côté de l'arme tandis que l'aval correspond à l'opposée, partie depuis laquelle sort le projectile.

On entend par « position de fonctionnement » ou « position ouverte » du du dispositif, la position dans laquelle les moyens obturables d'échappement des gaz sont ouverts pour évacuer les gaz chauds hors du dispositif. Au contraire, la « position de repos » ou la « position fermée » correspond à la position pour laquelle les gaz ne peuvent s'échapper via les moyens obturables d'échappement.

Dans le mode de réalisation décrit ci-après nullement limitatif, en position de fonctionnement du dispositif, toutes les lumières de la chambre d'expansion ne s'ouvrent pas toutes brusquement en réponse à l'échauffement de l'intérieur du corps du dispositif ; l'ouverture des lumières se fait progressivement lors du mouvement progressif de la chambre d'expansion, en particulier via un mouvement rotatif, en fonction de la déformation progressive du ou des bilames.

La présente invention est maintenant décrite à l'aide d'exemples uniquement illustratifs et nullement limitatifs de la portée de l'invention, et à partir des illustrations ci-jointes, dans lesquelles :
- La figure 1 représente une vue schématique en coupe du dispositif réducteur de bruit (silencieux) de l'invention et associé au canon d'une arme à feu, le dispositif étant à l'état de repos;
- La figure 2 représente la figure 1 en position de fonctionnement du dispositif ;
- Les figures 3 et 4 sont des vues en perspective du dispositif, selon respectivement le côté amont et le côté aval ;
- La figure 5 est une vue en perspective éclatée du dispositif des figures 3 et 4 selon un mode de réalisation ;
- Les figures 6 et 7 sont des vues en coupe longitudinale du dispositif de la figure 5, selon respectivement en position de repos et en position de fonctionnement, le déplacement des moyens de fermeture étant par translation ;
- Les figures 8 et 9 illustrent une variante de réalisation du dispositif selon respectivement deux vues en coupe longitudinale en position de repos et en position de fonctionnement, le déplacement des moyens de fermeture étant par rotation ;
- La figure 10 est un exemple de réalisation d'un moyen de déclenchement du dispositif de l'invention, en particulier un bilame ;
- La figure 11 est une vue en perspective d'une variante supplémentaire du dispositif de l'invention, le déplacement des moyens de fermeture s'effectuant par rotation
- La figure 12 correspond à la figure 11 sans la portion cylindrique du corps du dispositif.

Les figures 1 et 2 illustrent schématiquement un dispositif réducteur de bruit ou silencieux 1 couplé à la bouche 3 d'un canon d'une arme à feu.

Le dispositif de l'invention représenté ici comporte, ce qui est dénommé par la suite le système d'échappement 2, et la partie usuelle 10 d'un silencieux dotée de chicanes 11. Le système d'échappement 2 constitue une unité d'interface entre la bouche 3 du canon et une partie de silencieux usuel.

Le système 2 est agencé en amont du silencieux en sortie de la bouche 3 du canon où la concentration des gaz est la plus importante, avant que ces derniers ne s'écoulent vers l'aval à travers les chicanes 11 jusqu'à l'orifice de sortie aval 14 du silencieux.

Le système d'échappement 2 est doté à l'une de ses extrémités distales de moyens d'accouplement, ici non illustrés, pour coopérer de manière amovible et verrouillée avec la bouche 3 du canon. Ces moyens sont par exemple du type connus en soi tels que les moyens usuels d'accouplement d'un silencieux sur la bouche d'un canon d'arme.

En regard de l'ensemble des figures, le système d'échappement 2 fait partie intégrante du silencieux 1, la partie 10 à chicanes étant usinée dans son prolongement.

En variante, le système d'échappement 2 peut être amovible et destiné si besoin à être associé par son extrémité distale aval 26 à l'extrémité libre amont de la partie 10 à chicanes par des moyens de coopération mutuelle et de verrouillage, par exemple du même type que les moyens d'accouplement dudit système à la bouche du canon. Les figures 8 et 9 illustrent le système d'échappement 2, son extrémité aval 26 possédant par exemple un filetage pour sa coopération éventuelle avec un silencieux usuel. Le système d'échappement peut ne pas être associé et constituer en soi le dispositif de réduction de bruit de l'invention.

En regard des différentes figures, le système d'échappement 2 et la partie 10 à chicanes présentent respectivement un corps longitudinal cylindrique 20 et 12 doté respectivement d'un passage central continu 21 et 13, le passage 21 du système 2 coopérant avec l'orifice central 30 de la bouche 3 du canon, autorisant la traversée d'un projectile depuis la sortie du canon jusqu'à la sortie aval 14 du silencieux.

La partie usuelle 10 à chicanes 11 est du type connu et ses caractéristiques techniques ne sont pas ici davantage décrites. Les chicanes garantissent une réduction du bruit car elles procurent un ralentissement de l'écoulement des gaz qui sont issus de la combustion de la charge propulsive du projectile, et éjectés de la bouche du canon jusqu'à la sortie aval d'extrémité du silencieux.

Le système d'échappement 2 de l'invention a pour but d'évacuer de manière complémentaire ces gaz lorsque ceux-ci deviennent trop chauds, afin d'éviter tout risque pour l'utilisateur et un éventuel endommagement de l'arme et/ou du silencieux.

Le système d'échappement 2 est ainsi monté en interface entre la bouche 3 du canon de l'arme et la partie 10 à chicanes afin de détecter au plus près du canon la montée en température des éléments constitutifs de la partie mobile de l'arme, engendrée par le confinement des gaz chauds.

Le système d'échappement 2 assure la mise à la fuite des gaz en dehors et en amont du silencieux et radialement à son corps cylindrique. Il est mis en oeuvre seulement lorsque ses pièces constitutives risquent de présenter une température pour laquelle on considère qu'un risque de dysfonctionnement de l'arme existe.

A titre d'exemple, on souhaite que les pièces ne puissent atteindre une température de 400°C. Le système de l'invention est donc prévu pour se déclencher lorsqu'une valeur de consigne de 180°C par exemple est atteinte afin d'être totalement opérationnel pour une température seuil de 350°C.

Le système de l'invention comporte une chambre d'expansion 22 des gaz qui forme le passage central 21 et dans laquelle évolue les gaz chauds, des moyens d'échappement 4 obturables associés à la chambre d'expansion et représentés schématiquement sur les figures 1 et 2 en position respectivement fermée et ouverte. Sur la figure 2 est représentée par des flèches la fuite des gaz lorsque les moyens d'échappement 4 sont ouverts.

En outre, pour conférer au système d'échappement la fonction également de réduction de bruit, les gaz une fois évacués par les moyens d'échappement 4 circulent au travers d'une chambre d'évacuation 60 délimitée par le corps 20 du système 2 et un fourreau 6 et comprenant un sortie d'évacuation 62.

L'ouverture des moyens d'échappement 4 est procurée par des moyens de déclenchement qui dépendent de la comparaison entre la température effective à l'extrémité amont de la chambre d'expansion et la température de consigne desdits moyens de déclenchement. Ces moyens de déclenchement sont décrits plus loin.

Avantageusement, le système d'échappement 2 de l'invention est démontable. En regard de la vue éclatée de la figure 5, le système 2 comporte :
- le corps cylindrique 20 solidaire à son extrémité aval du corps de la partie 10 à chicanes, une pluralité de lumières 23 étant ménagées dans la paroi du corps 20 et sur sa périphérie ;
- un ensemble 15 de chicanes 11 séparées par des entretoises 16, cet ensemble étant destiné à être agencé à l'intérieur de la partie 10 du corps 20 et comprenant le passage central continu 21 pour le projectile,
- la chambre d'expansion 22 des gaz destinée à être agencée à l'intérieur du corps 20 et à être mise en regard des lumières 23, la chambre 22 comprenant des orifices d'échappement 24 qui sont destinés à être mis en communication avec les lumières 23 en position de fonctionnement du système. Les lumières 23 forment les moyens d'échappement obturables 4 du dispositif ;
- un fourreau 6 destiné à envelopper le corps 20 sur au moins une partie de sa longueur de façon à être en regard des lumières 23, le fourreau étant à distance de la paroi du corps 20 pour réserver un espace 60 (figures 6 et 7) ci-après dénommé chambre cylindrique d'évacuation ;
- une bague de fermeture 9 destinée à être verrouillée sur l'extrémité amont 27 du corps 20, de façon à maintenir assemblé l'ensemble des pièces précitées.

La chambre d'expansion 22 forme le passage central 21 que traversera longitudinalement le projectile et dans lequel arriveront les gaz chauds depuis la bouche du canon.

En outre, la chambre d'expansion 22 est pourvue au niveau de sa paroi cylindrique des orifices d'échappement des gaz 24 qui sont aptes à coopérer en étant mis en regard avec les lumières 23 de la paroi du corps 20 de sorte que la chambre d'expansion communique via ses orifices et lesdites lumières avec la chambre d'évacuation 60.

Selon l'invention, la paroi de la chambre d'expansion 22 est apte à être mobile et forme les moyens de fermeture/ouverture des moyens obturables d'échappement 4 correspondant aux lumières 23.

Telle qu'illustrée sur les figures 6 et 7, la chambre d'évacuation 60 est fermée à son extrémité amont 61 en étant solidaire de la paroi du corps 20 et est ouverte à son extrémité opposée aval pour constituer la sortie d'évacuation 62 débouchant librement sur l'extérieur.

En regard des figures 5 à 7, sont avantageusement installées dans le volume de la chambre d'évacuation 60, des portions en saillie 25, de préférence usinées avec la paroi du corps 20. Elles constituent des entretoises entre le fourreau et le corps, et renforcent la rigidité de l'association fourreau-corps du silencieux.

En position fermée du système d'échappement (figure 6), les orifices d'échappement 24 ne peuvent pas communiquer avec les lumières 23, la chambre d'expansion 22 étant fermée. Les gaz s'écoulent donc seulement via les passages 21 et 13 pour s'échapper via la sortie aval 14 du silencieux.

En position ouverte du système d'échappement (figure 7), les orifices d'échappement 24 sont en regard des lumières 23, une grande partie des gaz issus de la combustion et se trouvant dans la chambre d'expansion 22 peuvent donc s'échapper en dehors de ladite chambre et s'écouler dans la chambre d'évacuation et s'évacuer via la sortie radiale 62.

La mise en communication des lumières 23 et des orifices d'échappement 24 est obtenue par le mouvement de la chambre d'expansion 22. Ce mouvement, par translation ou rotation, est commandé par les moyens de déclenchement 5 (figures 6 et 7).

Les moyens de déclenchement 5 sont agencés à l'intérieur du corps 20 du système d'échappement 2 et en dehors de la chambre d'expansion 22 des gaz.

Dans le mode de réalisation illustré sur les figures 6 et 7, la chambre d'expansion 22 est mobile en translation à la manière d'un tiroir. La chambre 22 est apte à se déplacer en revenant à sa position initiale grâce à un ressort 7 logé en butée contre d'une part l'extrémité aval 26 du corps 20, et d'autre part la tranche aval 22B de la paroi de la chambre 22.

L'extrémité aval 26 présente avantageusement une forme de cône convergent vers l'intérieur du corps du système. Cette forme surfacique permet de mieux s'opposer à la pression subie par le ressort lors de la poussée en translation de la chambre.

Les moyens de déclenchement 5 coopèrent avec la chambre 22 en étant d'une part fixés solidairement par l'une de leurs extrémités libres 50 au corps 20, et d'autre part en appui par leur extrémité libre opposé 51 contre la tranche amont 22A de la paroi cylindrique de la chambre.

Les moyens de déclenchement 5 sont aptes à se déformer pour exercer une compression contre la tranche amont 22A de la chambre 22, entraînant le déplacement de la chambre vers l'aval du système, la tranche aval 22B de la chambre comprimant à son tour le ressort 7.

Les moyens de déclenchement 5 sont avantageusement un bilame thermostatique qui se déforme en fonction de la température. Il se présente sous la forme d'une rondelle à retournement brusque.

Ainsi, en regard de la vue en coupe de la figure 6, le bilame 5 est à l'état de repos, en présentant une section en forme d'un V ouvert vers l'extrémité distale amont du corps 20, tandis qu'en regard de la figure 7, lorsque la température est montée de manière significative, il s'est déformé dans une direction opposée sous la forme d'un V ouvert vers l'extrémité proximale du corps 20

Dans la variante de réalisation illustrée sur les vues en coupe des figures 8 et 9, le déplacement de la chambre d'expansion 22 se fait par rotation à l'aide d'au moins un bilame, en particulier de deux bilames 5A et 5B.

Les bilames 5A et 5B sont identiques. Ils présentent une forme en spirale ou en semi-spirale telle qu'illustrée sur la figure 10. Lorsque le bilame se déforme, il se déroule.

Chaque bilame est logé à l'intérieur de la chambre d'expansion 22 apte à pivoter, et est fixé d'une part par l'une de ses extrémités 50 au corps du système en l'extrémité amont 22A, et d'autre part par son extrémité opposée 51 à la paroi interne de la chambre 22.

Dans l'exemple de réalisation ci-dessus, sous l'effet de la chaleur due à un excès de pression et de température en partie amont du corps du système, les bilames se déforment selon une élongation radiale, leur corps venant en butée contre la paroi interne de la chambre. La poursuite de leur développement entraîne une force de poussée contre la paroi de la chambre qui ainsi pivote, amenant les orifices d'évacuation 24 en regard des lumières 23 (figure 9). Lorsque la température baisse, les bilames retrouvent progressivement leur état initial, faisant pivoter la chambre en sens inverse et engendrant la fermeture progressive des lumières 23. Une fois les bilames revenus à leur état initial, les lumières 23 sont totalement obturées.

Dès que les pression et température augmenteront à nouveau au sein du système, les moyens de déclenchement seront à nouveau aptes à s'activer pour assurer l'ouverture des moyens de fermeture et par conséquent l'ouverture des moyens d'échappement depuis lesquels les gaz chauds s'échapperont en dehors du système.

D'autres variantes de moyens de déclenchement pourraient être utilisées sans sortir du cadre de l'invention.

Les figures 11 et 12 illustrent encore une autre variante de réalisation de l'invention. Pour une simplification de la figure 11, le fourreau du dispositif (référence 6 sur les figures 5 et 6) qui entoure une partie du corps cylindrique 20 n'a pas été représenté. La figure 12 est une vue de détail de la figure 11 sans la présence du corps cylindrique 20.

Les moyens de fermeture, constitués par la paroi de la chambre d'expansion 22, sont dans cette dernière variante, mobiles en rotation.

En regard de la figure 12, les moyens de déclenchement 5 sont formés par deux bilames 5C et 5D agencés côte à côte. Les moyens de déclenchement 5 sont disposés à l'extérieur de la chambre d'expansion 22 et coopèrent avec celle-ci par traction lorsqu'ils se déforment. Chaque extrémité 51 des bilames est emboitée dans une fourche 22A s'étendant en saillie (de manière longitudinale) de la paroi de la chambre d'expansion 22. L'extrémité opposée 50 des bilames est fixée sur le corps 20 du dispositif.

En se déformant, les bilames 5C et 5D exercent une force de traction sur la fourche 22A engendrant son pivotement et donc la rotation de la chambre 22. La paroi de la chambre 22 comporte des orifices d'évacuation 24 qui sont ici de forme oblongue, tout comme les lumières d'échappement 23 du corps cylindrique 20 (figure 11). La rotation de la paroi de la chambre amène les orifices d'évacuation 24 en regard des lumières 23.

Ainsi, la solidarisation des moyens de déclenchement respectivement, au corps du système doté des lumières d'échappement, et aux moyens mobiles de fermeture (formés par la paroi de la chambre d'expansion), permet le mouvement desdits moyens de fermeture afin d'obturer ou non lesdites lumières.

## Revendications

1. Dispositif réducteur de bruit destiné à être associé à une arme à feu, comportant
- un corps cylindrique doté d'un passage central continu,
- des moyens d'écoulement de gaz aptes à évacuer au moins une partie des gaz via des moyens obturables d'échappement (4),
- des moyens de fermeture (22) assurant l'obturation ou l'ouverture des moyens obturables d'échappement (4),
- des moyens de déclenchement (5) actionnant les moyens de fermeture (22),
**caractérisé en ce que** les moyens de déclenchement (5) sont aptes à être mis en oeuvre lorsqu'une valeur de seuil de température est atteinte.

2. Dispositif selon la revendication 1, **caractérisé en ce que** les moyens de déclenchement (5) sont formés d'au moins une pièce apte à se déformer sous l'effet de la température.

3. Dispositif selon la revendication 1 ou 2, caractérisé en ce les moyens de déclenchement (5) actionnent les moyens de fermeture (22), en particulier par compression contre lesdits moyens de fermeture (22), pour les mouvoir en rotation ou translation.

4. Dispositif selon l'une quelconque des revendications précédentes, **caractérisé en ce que** les moyens obturables d'échappement (4) comprennent au moins une lumière d'évacuation (23) obturable, de préférence une pluralité de lumières.

5. Dispositif selon l'une quelconque des revendications précédentes, **caractérisé en ce que** les moyens de fermeture, en particulier formés par la paroi d'une chambre d'expansion (22), sont mobiles sous l'action des moyens de déclenchement

6. Dispositif selon la revendication 4, **caractérisé en ce qu'**il comporte une chambre d'expansion (22) mobile par translation ou rotation, et coopérant avec les moyens de déclenchement (5) qui sont aptes à actionner le mouvement de la chambre afin que les lumières (23) ne soient pas fermées et communiquent avec l'intérieur de la chambre.

7. Dispositif selon la revendication 4 ou 6, **caractérisé en ce qu'**il comprend un corps (20) dont la paroi est dotée des lumières (23), un passage (21) pour projectile agencé à l'intérieur du corps (20), une chambre d'expansion des gaz (22) entourant le passage (21) et apte à communiquer avec les lumières (23) ou à les obturer, et un fourreau (6) enveloppant tout ou partie dudit corps (20) et ménageant avec ledit corps une chambre cylindrique d'évacuation (60) qui d'une part communique avec les lumières (23) et d'autre part débouche librement sur l'extérieur, en particulier en une extrémité distale.

8. Dispositif selon l'une quelconque des revendications précédentes, **caractérisé en ce qu'**il comporte une chambre d'évacuation des gaz (22) qui comprend des moyens de ralentissement (62) d'écoulement de gaz du type chicanes.

9. Dispositif selon l'une quelconque des revendications précédentes, **caractérisé en ce que** les moyens de déclenchement (5) sont constitués d'au moins un bilame thermostatique apte à se déformer en fonction de la température.

10. Dispositif selon l'une quelconque des revendications précédentes, **caractérisé en ce que** les moyens obturables d'échappement sont agencés de sorte à évacuer les gaz radialement et/ou axialement par rapport au corps du dispositif.

11. Dispositif selon l'une quelconque des revendications précédentes, **caractérisé en ce que** les moyens obturables d'échappement font partie de moyens complémentaires d'échappement distincts des moyens d'échappement formé par l'extrémité distale du passage central dudit dispositif.

12. Dispositif selon l'une quelconque des revendications précédentes, **caractérisé en ce qu'**il comporte une partie réducteur de bruit (10) de forme cylindrique et du type usuel, tel que doté de chicanes (11), et **en ce que** les moyens obturables d'échappement (4) associés aux moyens de déclenchement (5) forment un système d'échappement obturable de gaz (2) de corps cylindrique, ladite partie réducteur de bruit étant agencée dans le prolongement du système d'échappement en lui étant couplée de manière amovible ou non.

13. Arme à feu, **caractérisée en ce qu'**elle est dotée d'un dispositif selon l'une quelconque des revendications précédentes, ledit dispositif étant connecté à la bouche du canon (3) de l'arme à feu.

## Patentansprüche

1. Vorrichtung zur Lärmreduzierung, das zur Verbindung mit einer Feuerwaffe bestimmt ist, bestehend aus:
- einem Zylinder mit einem durchgehenden zentralen Durchlauf
- Mechanismen zum Gasablass, die in der Lage sein müssen, mindestens einen Teil der Gase über absperrbare Ausgangswege entweichen zu lassen (4);
- Schließmechanismen (22) zur Absperrung oder Öffnung der absperrbaren Ausgangswege (4),
- Auslösermechanismen (5) zur Betätigung der Schließmechanismen (22),
**dadurch gekennzeichnet, dass** die Auslösermechanismen (5) in der Lage sein müssen, eingeschaltet zu werden, wenn ein Temperaturgrenzwert erreicht ist.

2. Vorrichtung nach Anspruch 1, **dadurch gekennzeichnet, dass** die Auslösermechanismen (5) aus mindestens einem Teil bestehen, das in der Lage sein muss, sich unter der Einwirkung der Temperatur zu verformen.

3. Vorrichtung nach Anspruch 1 oder 2, **dadurch gekennzeichnet, dass** die Auslösermechanismen (5) die Schließmechanismen (22) auslösen, insbesondere durch Druck gegen selbige Schließmechanismen (22), um sie in Rotation oder Translation zu bewegen.

4. Vorrichtung nach einem der vorausgehenden Ansprüche, **dadurch gekennzeichnet, dass** die absperrbaren Ausgangswege (4) mit mindestens einer ablendbaren Auslassöffnung (23), aber vorzugsweise mehreren Auslassöffnungen versehen sind.

5. Vorrichtung nach einem der vorausgehenden Ansprüche, **dadurch gekennzeichnet, dass** die Schließmechanismen, insbesondere diejenigen, die durch die Wand einer Dehnungskammer (22) gebildet werden, unter der Einwirkung der Auslösermechanismen beweglich sind.

6. Vorrichtung nach Anspruch 4, **dadurch gekennzeichnet, dass** sie aus einer Dehnungskammer (22) besteht, die sich durch Translation oder Rotation bewegt und die mit den Auslösermechanismen ineinandergreift (5), welche in der Lage sein müssen, die Bewegung der Kammer auszulösen, damit die Auslassöffnungen (23) nicht geschlossen werden und mit dem Inneren der Kammer in Kommunikation bleiben.

7. Vorrichtung nach Anspruch 4 oder 6, **dadurch gekennzeichnet, dass** sie bestehend ist: aus einem Körper (20), dessen Wand mit den Auslassöffnungen (23) versehen ist; aus einem Durchlauf (21) für im Inneren des Körpers (20) aufgereihte Geschosse; einer Gasdehnungskammer (22) rund um den Durchlauf (21), die in der Lage sein, mit den Auslassöffnungen (23) zu kommunizieren oder diese abzublenden, und einer Hülse (6) zur vollen oder teilweisen Ummantelung dieses Körpers (20) und die mit diesem Körper eine zylinderförmige Ablasskammer (60) bildet, die zum einen mit den Auslassöffnungen (23) kommuniziert und zum anderen, insbesondere in einem distalen Ende, frei nach außen mündet.

8. Vorrichtung nach einem der vorausgehenden Ansprüche, **dadurch gekennzeichnet, dass** sie aus einer Gasablasskammer (22) besteht, die mit Mechanismen zur Verlangsamung (62) des Gasablaufs in Form von Blenden versehen ist.

9. Vorrichtung nach einem der vorausgehenden Ansprüche, **dadurch gekennzeichnet, dass** die Auslösermechanismen (5) aus mindestens einem thermostatischen Bimetallelement bestehen, das in der Lage sein muss, sich je nach Temperatur zu verformen.

10. Vorrichtung nach einem der vorausgehenden Ansprüche, **dadurch gekennzeichnet, dass** die absperrbaren Ausgangswege so konstruiert sind, dass die Gase radial und/oder axial im Verhältnis zum Körper der Vorrichtung austreten können.

11. Vorrichtung nach einem der vorausgehenden Ansprüche, **dadurch gekennzeichnet, dass** die absperrbaren Ausgangswege Teil von zusätzlichen Ausgangswegen sind, die sich von den Ausgangswegen, die durch das distale Ende des zentralen Durchlaufs der besagten Vorrichtung gebildet werden, unterscheiden.

12. Vorrichtung nach einem der vorausgehenden Ansprüche, **dadurch gekennzeichnet, dass** sie einen Teil zur Lärmreduzierung (10) in Form eines Zylinders und von der gewohnten Art aufweist, so wie sie mit Blenden (11) versehen sind, und dass die mit den Auslösermechanismen (5) verbundenen absperrbaren Ausgangswege (4) ein absperrbares Gasaustrittsystem (2) mit einem zylinderförmigen Körper bilden, wobei der besagte Teil zur Lärmreduzierung in der Verlängerung des Austrittsystems angeordnet sein muss, indem es mit selbigem auf bewegliche oder unbewegliche Art verbunden ist.

13. Feuerwaffe, **dadurch gekennzeichnet, dass** sie mit einer Vorrichtung nach einem beliebigen der vorstehenden Ansprüche versehen ist, wobei diese Vorrichtung mit der Kanonenmündung (3) der Feuerwaffe verbunden sein muss.

## Claims

1. Noise reducer device intended to be connected to a firearm, consisting of:
- a cylindrical body with a continuous central passage,
- gas flow means with the capacity to evacuate at least part of the gas through closable exhaust means (4),
- closing means (22) which guarantee the closing or opening of closable exhaust means (4).
- activation means (5) which actuate the closing means (22),
**characterised in that** the activation means (5) are ready for set up when a threshold temperature is attained.

2. Device according to claim 1, **characterised in that** the activation means (5) are formed of at least a part which can be deformed under the influence of temperature.

3. Device according to claims 1 or 2, **characterised in that** the activation means (5) actuate the closing means (22), specifically through compression against said closing means (22), to displace them by rotation or translation.

4. Device according to any of the preceding claims, **characterised in that** the closable exhaust means (4) include at least a closable evacuation hole (23), preferably several holes.

5. Device according to any of the preceding claims, **characterised in that** the closing means, in particular formed by the wall of an expansion chamber, are mobile thanks to the action of activation means.

6. Device according to claim 4, **characterized in that** it comprises a mobile expansion chamber (22) for translation or rotation, and cooperating with the activation means (5) which are able to actuate the displacement of the chamber in order for lights (23) not to be obstructed and can therefore communicate with the inside of the chamber.

7. Device according to claim 4 or 6, **characterised in that** it comprises a body (20) with the wall including holes (23), a passage (21) for missile provided in the inner part of the body (20), a gas expansion chamber (22) surrounding the passage (21) capable of communicating with holes (23) or obstructing them, a cover (6) which envelops all or part of the aforementioned body (20) thereby arranging an evacuation cylindrical chamber (60) with the body, which on the one hand communicates with the holes (23) and on the other hand, freely opens onto the outside, specifically into a distal end.

8. Device according to anyone of the preceding claims, **characterised in that** it comprises a gas evacuation chamber (22), which includes slowdown means (62) for gas flow such as baffles.

9. Device according to anyone of the preceding claims, **characterised in that** the activation means (5) consist of at least a thermostatic bimetal which can be deformed by changing temperatures.

10. Device according to anyone of the preceding claims, wherein the closable exhaust means are arranged in such a way that the gas is evacuated radially and/or centrally with respect to the body of the device.

11. A device according to anyone of the preceding claims, wherein the closable exhaust means may be part of complementary exhaust means which are different from exhaust means developed by the distal end of the central passage of the said device.

12. A device according to anyone of the preceding claims, **characterised in that** it comprises a part of noise reducer (10) with a cylindrical shape and of a known type, such as with baffles (11), and the closable exhaust means (4) associated with activation means (5) develop a closable gas exhaust system (2) of cylindrical shell, said aforementioned noise reducer being provided in line with the extension of the exhaust system, be it detachable or not.

13. Firearm, **characterised in that** it includes a device according to anyone of the preceding claims, said device being connected to the muzzle of the barrel (3) of the firearm.
